# EUROPÄISCHE PATENTSCHRIFT

(11) **EP 2 222 912 B1**
(45) Veröffentlichungstag und Bekanntmachung des Hinweises auf die Patenterteilung: **03.08.2016**
(21) Anmeldenummer: 08864570.0
(22) Anmeldetag: 19.12.2008
(51) Int. Cl.: D06F 39/00, A47L 15/42

(54) **WÄSCHEPFLEGEGERÄT UND VERFAHREN ZUM BETRIEB EINES SOLCHEN WÄSCHEPFLEGEGERÄTS**
LAUNDRY CARE APPLIANCE, AND METHOD FOR THE OPERATION OF SUCH A LAUNDRY CARE APPLIANCE
APPAREIL POUR L'ENTRETIEN DU LINGE, ET PROCÉDÉ PERMETTANT DE FAIRE FONCTIONNER LEDIT APPAREIL

(30) Priorität: 21.12.2007 DE 102007062016
(43) Veröffentlichungstag der Anmeldung: 01.09.2010
(73) Patentinhaber: BSH Hausgeräte GmbH, 81739 München (DE)
(72) Erfinder: GEYER, Johannes, 85540 Haar (DE); METTE, Uwe, New Bern NC 28562 (US); REINHOLZ, Robby, 12205 Berlin (DE); REINWALD, Eckehard, 85521 Ottobrunn (DE); SECHELMANN, Christian, 14656 Brieselang (DE)
(86) Internationale Anmeldenummer: PCT/EP2008/068068
(87) Internationale Veröffentlichungsnummer: WO 2009/080770

(56) Entgegenhaltungen:
- EP-A- 0 898 003
- WO-A-2008/017910
- DE-A1- 3 211 856
- FR-A- 2 450 305

## Beschreibung

Die Erfindung betrifft ein Wäschepflegegerät mit einer Speichereinheit und wenigstens einem auswählbar in der Speichereinheit abgelegten Betriebsprogramm mit mehreren Betriebsprogrammparametern sowie ein Verfahren zum Betrieb eines Wäschepflegegerätes nach Auswählen eines Betriebsprogramms mit mehreren Betriebsprogrammparametern.

Das Waschen verschmutzter Wäsche in einer Waschmaschine erfolgt mit einem Betriebsprogramm mit mehr oder weniger festem Ablauf. Das Betriebsprogramm umfasst dabei mehrere Schritte, wobei das Erreichen eines größtmöglichen Wascherfolges nur durch die optimale Kombination mechanischer und chemischer Parameter innerhalb eines zeitlich festgelegten Schemas und im Rahmen eines auf die Wäscheart abgestimmten Temperaturregimes erreicht wird. Die Parameter Zeit, Chemie, Mechanik und Temperatur kompensieren sich dabei gegenseitig in bestimmtem Umfang, ohne sich jedoch vollständig ersetzen zu können.

Jedes Betriebsprogramm umfasst daher Vorgaben für die Parameter Zeit, Chemie, Mechanik und Temperatur. Wird z.B. ein zeitlicher Rahmen für einen Wäschepflegedurchgang vorgegeben, beispielsweise eineinhalb Stunden für 60°C Buntwäsche, so müssen die übrigen Parameter daran angepasst werden, damit ein zufriedenstellendes Waschergebnis erzielt wird. So kann beispielsweise die Mechanik durch Anpassen der Trommelbewegung eingestellt werden. Bei unterschiedlichen Drehzahlen wirkt eine unterschiedliche Mechanik auf die Wäsche ein. Auch die Schleuderdrehzahl und Trocknerdrehzahl, sowie weitere Einstellungen, wie Reversiermodus etc., lassen sich unter dem Begriff Mechanik subsumieren.

Der Parameter Chemie umfasst als voreingestellter Betriebsparameter für ein Waschprogramm in der Regel hauptsächlich die Menge an Wasser. Ist ein automatisches Dosiersystem vorgesehen, so umfasst der Parameter Chemie natürlich auch die Menge, die Art und die Kombination und Zugabeabfolge von Behandlungsmitteln, wie Waschmitteln im Allgemeinen, Waschhilfsmitteln etc.

Die Parameter Zeit und Temperatur sind selbsterklärende Betriebsparameter, die in herkömmlichen Waschmaschinen meist für bestimmte Betriebsprogramme voreingestellt sind (z.B. 60°C Koch/Bunt benötigt eine vorbestimmte Zeit).

Moderne Wäschepflegegeräte verfügen über eine Vielzahl von Betriebsprogrammen, die ein optimales Verhältnis der oben erläuterten Betriebsparameter zueinander aufweisen. Bei herkömmlichen Wäschepflegegeräten wählt der Benutzer in der Regel die Art der Wäsche und die Temperatur (z.B. 40°C Pflegeleicht). Die Betriebsprogramme für empfindliche Wäsche beispielsweise halten den Parameter Mechanik möglichst gering, da hier eine zu starke mechanische Einwirkung auf die zu reinigende Wäsche eine zu starke Beanspruchung der feinen Gewebe mit sich bringen würde. Im Gegenzug kommen hier allerdings die Parameter Zeit und Chemie stärker zum Tragen. Die Wäschestücke werden über einen längeren Zeitraum in einer speziellen Waschlauge langsamer gereinigt. Anspruchslose Wäsche, wie beispielsweise weiße Kochwäsche, wird dagegen bei hohen Temperaturen von bis zu 95°C gewaschen, ohne beschädigt zu werden.

Die Verbraucher wünschen sich neben einer Vereinfachung der Bedienung von Wäschepflegegeräten die Möglichkeit, Wäschepflege individuell und unter ökologischen und ökonomischen Gesichtspunkten sinnvoll selbst zu steuern. So erlauben herkömmliche Wäschepflegegeräte bereits in begrenztem Ausmaß die Anpassung des Betriebsprogramms an den Verschmutzungsgrad der Wäsche. Es kann bei nahezu allen modernen Waschmaschinen die Einstellung der Trommeldrehzahl im Schleudergang innerhalb bestimmter Grenzen angepasst werden, einerseits um durch Verringerung der Drehzahl das Gewebe zu schonen und um weniger Energie für den Waschvorgang zu verbrauchen, und andererseits um durch Erhöhung der Drehzahl ein besseres Schleuderergebnis zu erzielen. Gleiches gilt für die Möglichkeit zur Auswahl der Waschtemperatur. Moderne Maschinen erlauben dem Benutzer zudem die unter ökologischen und ökonomischen Gesichtspunkten sinnvolle Abschaltung des Vorwaschganges oder die Auswahl von Kurzwaschprogrammen zum Waschen weniger stark verschmutzter Wäsche.

Unter einem Betriebsprogramm wir ein Programm verstanden, welches durch die benutzerseitige Einstellung der Betriebsparameter bestimmt ist, wobei mit der Einstellung vorbestimmte den Betriebsparametern fest zugeordnete für das angewählte Betriebsprogramm spezifische Betriebswerte ausgewählt werden. Betriebsprogramme umfassen auch Unterprogramme, die aus der benutzerseitige Einstellung von möglichen Optionen für das angewählte Betriebsprogramm ergeben, oder Teilbetriebsprogamme, welche als ein Teil eines Betriebsprogramms selbstständig ausführbar sind, verstanden. Solche Teilbetriebsprogramme könnten beispielsweise ein Schleuder-, Abpump- oder Einweichprogramm sein.

Zum noch weitergehenden Eingriff in den Waschvorgang stellt die EP 0 898 003 A2 eine Multifunktions-Bedienvorrichtung für Waschmaschinen mit einer Display-Anzeige mit im Klartext darstellbaren und auswählbaren Betriebsprogrammen zur Verfügung. Der Benutzer hat hierbei eine Anwahlmöglichkeit für eines der im Display dargestellten Betriebsprogramme oder eine Betriebsprogramm-Kombination. Bekannt ist in diesem Zusammenhang des Weiteren ein Betriebsverfahren für eine Waschmaschine, die über eine Eingabeeinheit verfügt, die eine individuelle Zusammenstellung eines Waschprogramms durch stufenweise Auswahl einzelner Einstellgrößen zulässt.

Nachteilig am Wäschepflegegerät gemäß EP 0 898 003 A2 sowie dem Betriebsverfahren ist, dass sich die Anpassung der Betriebsprogramme kompliziert gestaltet und vom Nutzer, um eine optimale Kombination der jeweils relevanten Parameter einstellen zu können, vertiefte Kenntnisse über die verschiedenen zur Verfügung stehenden Waschprogramme verlangt.

Darüber hinaus sind Wäschepflegegeräte bekannt, welche die zu erwartende Programmdauer einer Betriebsprogrammeinstellung anzeigen können. Nachteilig dabei ist, dass der Benutzer verschiedene Einstellungen oder Betriebsprogrammkombinationen vornehmen muss, um ein Betriebsprogramm zu finden, welches die von ihm gewünschte Programmdauer aufweist. Auswirkungen seiner Einstellung auf weitere Ergebnisse des angewählten Programms kann er der Einstellung selbst häufig nicht entnehmen. Beispielsweise wird der Benutzer nicht darüber informiert, dass eine Verkürzung des Waschprogramms eine Verschlechterung des Reinigungsergebnisses zu Folge haben kann.

Ferner sind Wäschepflegegeräte bekannt, bei welchen Programmoptionen wie "schnell", "schon" oder "bügelfeucht" in Kombination mit dem Betriebsprogramm angewählt werden. Bei diesen Wäschepflegegeräten sind einem Betriebsprogramm und jeder möglichen Betriebsprogrammkombination jeweils feste Betriebswerte der Betriebsprogrammparameter zugeordnet, mit denen ein möglichst optimales Pflegeergebnis für die angewählte Programmeinstellung erzielbar ist. Das heißt, dass der Benutzer nicht von diesem vorgegebenen Optimum für ein zu erzielendes Pflegeergebnis, nachfolgend auch kurz Endergebnis genannt, abweichen kann, wenn ihm beispielsweise eine weitere mögliche Energieeinsparung wichtiger als ein sehr gutes Pflegeergebnis ist.

Das Dokument WO-A-2008017910 gehört zum Stand der Technik gemäß Art. 54(3) EPÜ und offenbart ein Wäschepflegegerät mit einer Speichereinheit und wenigstens einem auswählbar in der Speichereinheit abgelegten Betriebsprogramm mit mehreren Betriebsprogrammparametern, einem Einstellelement zum Einstellen wenigstens einer Einstellgröße, wobei die Einstellgröße ein mit der Durchführung eines ausgewählten Betriebsprogramms zu erzielendes Endergebnis ist, und einer Steuereinheit zum automatischen Verändern wenigstens eines Betriebsprogrammparameters in Anpassung an die benutzerseitig eingestellte Einstellgröße.

Die Aufgabe, von welcher die vorliegende Erfindung ausgeht, ist die Weiterentwicklung des eingangs genannten Wäschepflegegerätes sowie des eingangs genannten Betriebsverfahrens dahingehend, dass die Nachteile des Stands der Technik zumindest teilweise beseitigt werden.

Die Aufgabe wird erfindungsgemäß gelöst durch ein Wäschepflegegerät mit den Merkmalen des Anspruchs 1, welches mit einer Speichereinheit und wenigstens einem auswählbar in der Speichereinheit abgelegten Betriebsprogramm oder Teilprogramm mit mehreren Betriebsprogrammparametern ausgestattet ist, wobei dem abgelegten Betriebsprogramm und/oder Teilbetriebsprogamm jeweils spezifische Betriebswerte der Betriebsparameter zugeordnet sind. Darüber hinaus umfasst das Wäschepflegegerät wenigstens ein Einstellelement zum benutzerseitigen Einstellen wenigstens einer Einstellgröße und eine Steuereinheit zum automatischen Verändern wenigstens eines Betriebsprogrammparameters in Anpassung an die benutzerseitig eingestellte Einstellgröße. Das Wäschepflegegerät zeichnet sich dadurch aus, dass die Einstellgröße ein mit der Durchführung eines ausgewählten Betriebsprogramms oder eines Teilbetriebsprogramms zu erzielendes Endergebnis ist, wobei wenigstens ein spezifischer Betriebswert der Betriebsprogrammparameter des ausgewählten Betriebsprogramms oder Teilbetriebsprogramms automatisch in Abhängigkeit des eingestellten, also zu erzielenden, Endergebnisses veränderbar ist. Das Endergebnis umfasst neben dem Pflegeergebnis auch den für die Durchführung der Pflege erforderlichen Ressourceneinsatz, beispielsweise Durchführungszeitdauer bzw.

Betriebsprogrammdauer, Wasserverbrauch, Energieverbrauch oder den Verbrauch an Reinigungs- und Pflegemittel.

Ebenso wird zur Lösung der Aufgabe ein Verfahren zum Betrieb eines Wäschepflegegerätes nach Auswählen eines Betriebsprogramms mit mehreren Betriebsprogrammparametern mit den Merkmalen des Anspruchs 15 bereitgestellt. Bei einem solchen Verfahren wird der dem angewählten Betriebsprogramm oder Teilbetriebsprogramm zugeordnete spezifische Betriebswert der Betriebsparameter automatisch und abhängig von dem eingestellten Endergebnis angepasst, welches mit der Durchführung des angewählten Betriebsprogramms oder Teilbetriebsprogramms zu erzielen ist bzw. erzielt werden soll. Somit ist das zu erzielende Endergebnis eine Einstellgröße. Wenn das Betriebsprogramm oder das Teilbetriebsprogramm mehrere Betriebsprogrammparameter mit jeweils zugeordneten spezifischen Betriebswerten aufweist, so wird erfindungsgemäß wenigstens einer der spezifischen Betriebsparameter automatisch an das eingestellte Endergebnis angepasst.

Die vorliegende Erfindung stellt somit ein Wäschepflegegerät und ein Verfahren zu dessen Betrieb zur Verfügung, die auf intuitive und damit unkomplizierte Art und Weise, schnell, leicht verständlich und mit wenigen Handgriffen auch dem ungeübten Benutzer eine auf die individuellen Vorstellungen abgestimmte Anpassung des Waschvorganges erlauben.

Der Benutzer kann am besten abschätzen, wie stark verschmutzt seine Wäsche ist und wie intensiv die Wäschebehandlung sein soll, oder innerhalb welcher Zeit er die Wäsche wieder benötigt. Zudem kennt der Benutzer seine eigene Einstellung gegenüber ökologischen Aspekten beim Wäschewaschen am genauesten.

Erfindungsgemäß wird dem Benutzer an einem an sich bekannten Wäschepflegegerät wenigstens ein Einstellelement zur Verfügung gestellt, mit dem er eine oder mehrere Einstellgrößen, wie z.B. die Waschzeit, also die Länge des Waschvorganges, oder den Energieverbrauch, selbständig und individuell für ein angewähltes Betriebsprogramm einstellen kann. Hierbei ist bevorzugt ein Einstellelement zur Einstellung der Einstellgrößen oder Kombinationen daraus vorgesehen. Die Einstellgrößen können einerseits einen direkten Bezug zu den eingangs genannten Betriebsprogrammparametern haben, z.B. Zeit (Betriebsprogrammdauer). Die Einstellgröße im Sinne der vorliegenden Erfindung umfasst andererseits auch stärker benutzerbezogene Größen, die sich indirekt wiederum auf die Betriebsprogrammparameter auswirken. Hierzu zählen z.B. die Sauberkeit der Wäsche nach einer Wäsche, kurz Reinigungsergebnis genannt, der Grad des Spülens der Wäsche, auch Spülergebnis genannt, die Restfeuchte der Wäsche nach einem Endschleuderabschnitt, der Wasserverbrauch oder der Energieverbrauch. Das heißt, dass der Benutzer durch die Einstellung eines zu erzielenden Endergebnisses die Art und/oder Intensität der Behandlung vorgeben kann. Diese Liste ist natürlich nicht abschließend und hängt von den Wünschen des Benutzers ab, die sich verändern können. So steht heutzutage z.B. oft der Wunsch, Energie zu sparen im Vordergrund. Der Benutzer muss somit nicht umständlich aus den angebotenen Betriebsprogrammen und diversen Unterprogrammen selbst ein Betriebsprogramm auswählen, welches seinen Erwartungen am nächsten kommt, sondern er kann aus einer kleinen Anzahl möglicher Betriebsprogramme ein Betriebsprogramm anwählen und das zu erzielende Endergebnis für dieses Betriebsprogramm vorgeben. Aufgrund dieser Vorgabe bzw. der Einstellung werden dann automatisch die erforderlichen spezifischen Betriebswerte der Betriebsparameter angepasst.

Die Einstellung dieser Einstellgrößen wirkt sich auf mindestens einen Betriebsprogrammparameter aus, oft auch auf mehrere oder alle. Wählt der Benutzer ein Betriebsprogramm "Feinwäsche" für die Wäscheart aus, so soll das Betriebsprogramm z.B. die Mechanikeinwirkung, gesteuert durch die Trommelbewegung, entsprechend anpassen. Möchte der Benutzer den Energieverbrauch des angewählten Betriebsprogramms auf einen niedrigen Wert einstellen, so kann es sinnvoll sein, weniger Wasser zu verwenden und bei einer niedrigeren Temperatur zu waschen, was dann zu einer Verlängerung der Betriebsprogrammdauer führt, um noch das gleiche Reinigungsergebnis zu erzielen wie bei einem höheren Energieverbrauch. Darüber hinaus wäre es auch möglich, dass die Betriebswerte der Betriebsprogrammparameter, welche die Mechanikeinwirkung bestimmen, in vorgegebenen und vom angewählten Betriebsprogramm abhängigen Grenzen verändert werden, um den Mechanikeintrag zur Verbesserung der Reinigungsleistung zu erhöhen, damit der Verlängerung der Betriebsprogrammdauer entgegengewirkt werden kann.

Daher wird das Wäschepflegegerät bzw. das Verfahren vorzugsweise dadurch weitergebildet, dass bei einer Einstellung eines Endergebnisses für ein angewähltes Betriebs- oder Teilbetriebsprogramm, welche zugleich zumindest ein weiteres erzielbares Endergebnis des angewählten Betriebs- oder Teilbetriebsprogramms verändert oder verschlechtert, der spezifische Betriebswert und/oder wenigstens ein weiterer spezifischer Betriebswert der Betriebsprogrammparameter automatisch auf Betriebswerte eingestellt werden, mit welchen das weitere Endergebnis dem mit den ursprünglich zugeordneten spezifischen Betriebswerten des angewählten Betriebs- oder Teilbetriebsprogramms erzielbaren Endergebnissen möglichst nahe kommt. Vorzugsweise erfolgt die Einstellung der Betriebswerte innerhalb vorgegebener Grenzen, welche vom angewählten Betriebs- oder Teilbetriebsprogramm abhängig sind.

Das Einstellelement für die benutzerseitige Einstellung der Einstellgröße ist so gestaltet, dass es die Einstellung von mehreren Werten einer Einstellgröße in einem vorbestimmten Bereich ermöglicht.

In dem erfindungsgemäßen Wäschepflegegerät ist eine Speichereinheit vorgesehen, in der, wie bei herkömmlichen Wäschepflegegeräten, Betriebsprogramme oder einzelne Betriebsprogrammparameter abgelegt sind, die vom Benutzer ausgewählt werden können. Zweckmäßigerweise sind dies Standardprogramme, an die der Benutzer bereits gewöhnt ist, z.B. solche, die nach Wäscheart und Temperatur bezeichnet (30°C Koch/Bunt, 60°C Koch/Bunt, 90°C Kochwäsche etc.). Im Unterschied zu herkömmlichen Waschmaschinen, bei denen der Benutzer lediglich diese Standardprogramme und allenfalls ein paar einzelne separate Zusatzoptionen, wie etwa "kurz" (kurze Waschdauer) oder "leicht" (für leicht verschmutzte Wäsche) auswählen kann, ermöglicht das erfindungsgemäße Wäschepflegegerät dem Benutzer, eine Einstellung bestimmter Einstellgrößen innerhalb eines Bereichs vorzunehmen. Neben den Betriebsprogrammen können auch Teilbetriebsprogramme, beispielsweise Pumpen, Schleudern oder Einweichen, angewählt werden. Unter einem Teilbetriebsprogramm wird ein Programm verstanden, welches eigenständig ausführbar ist und vorzugsweise aus einem spezifischen Programmteil eines Betriebsprogramms besteht.

Der Benutzer kann vorzugsweise zwischen mehreren Werten innerhalb eines Bereichs für jeweils eine Einstellgröße auswählen. Dies ist besonders vorteilhaft für eine Zeitvorwahl, bei der der Benutzer die Betriebsprogrammdauer wählen kann, entweder stufenlos oder stufig, z.B. bei der Zeitvorwahl in Abschnitten von 15 Minuten. So kann er beispielsweise die Programmdauer zwischen 45 Minuten und 3 Stunden wählen.

Die Einstellgröße kann auch oder zusätzlich die Intensität betreffen. So kann beispielsweise eine Skala für die Intensität vorgegeben werden, auf der der Benutzer einen Wert einstellen kann. Weitere Einstellgrößen und deren Extrema können ebenfalls verwendet werden.

Die Steuereinheit passt das Betriebsprogramm gemäß der oder den eingestellten Einstellgrößen an. Das erfindungsgemäße Wäschepflegegerät passt die Betriebsprogrammparameter des Betriebsprogramms automatisch an, so dass das Waschprogramm letztlich an die Vorgaben durch den Benutzer angepasst ist. Wünscht der Benutzer beispielsweise einen niedrigen Energieverbrauch, werden, sinnvollerweise im Rahmen des gewählten Betriebsprogramms, die übrigen Betriebsprogrammparameter angepasst, um letztlich einen möglichst niedrigen Energieverbrauch zu erreichen. So können hierfür beispielsweise die Temperatur der Waschlauge und die Schleuderdrehzahl verringert werden, um stattdessen die Waschdauer, also die Verweildauer der Wäsche in der Waschlauge, entsprechend zu verlängern. Bei stark verschmutzter Wäsche, die relativ schnell wieder zur Verfügung stehen muss, wird der Benutzer im Gegenteil die Einstellgröße "Intensität" des Waschvorganges erhöhen und gleichzeitig die Einstellgröße "Dauer" verkürzen. Automatisch angepasst werden hierfür dann beispielsweise die Waschtemperatur, die Umdrehungszahl, die Waschlaugenmenge und, bei Vorhandensein einer automatischen Dosiervorrichtung, die Waschmittelmenge.

Als Steuereinheit zum automatischen Verändern wenigstens eines Betriebsprogrammparameters in Anpassung an die Einstellgröße(n) kann ein standardmäßig in Wäschepflegegeräten einsetzbarer Mikrocontroller verwendet werden, auf den eine entsprechende Betriebssoftware aufgespielt wurde. Hierzu kann Fuzzy-Logic verwendet werden.

Weist das Betriebsprogramm einen definierten Programmablauf und eine definierte Programmdauer auf, ist im Wäschepflegegerät vorzugsweise zusätzlich eine Recheneinheit zur Berechnung der Veränderung des wenigstens einen Betriebsprogrammparameter in Abhängigkeit des eingestellten Werts der Einstellgröße vorgesehen. Hierdurch erfolgt eine Berechnung der Abhängigkeit der einzelnen Betriebsprogrammparameter zueinander bzw. der Einfluss einer Veränderung auf das Betriebsprogramm.

Bei Vorhandensein einer entsprechenden Ausgabe- oder Anzeigeeinheit kann dem Benutzer die jeweilige Veränderung angezeigt werden. Dem Benutzer wird somit die Möglichkeit zu einer noch individuelleren Anpassung des Waschvorganges an seine Bedürfnisse oder Vorstellungen gegeben. Vorzugsweise ist ein Display für die Wiedergabe des Betriebsprogramms und/oder der Veränderung der Betriebsparameter vorgesehen.

Vorzugsweise ist zudem eine Speichereinheit zum Ablegen der Betriebsprogrammparameter in zu Paketen zusammengefasster Form vorgesehen, wobei jeweils mindestens ein Paket einem Wert einer Einstellgröße zugeordnet ist. Diese Speichereinheit kann entweder die oben genannte Speichereinheit für die Speicherung der Standardprogramme sein, oder es kann eine weitere Speichereinheit vorgesehen sein.

Für die Einstellgrößen werden verschiedene Optionen möglichst selbsterklärend zusammengefasst und benutzerorientiert angeboten. So können den Randwerten der Einstellgrößen leicht verständliche Bezeichnungen zugeordnet werden, wie beispielsweise
"schnell" - - - - - "intensiv"
"schnell" - - - - - "eco"

Bei der Ausführungsform "schnell" - - - - - "intensiv" sind die beiden Extremwerte "schnell" und "intensiv" eine Kombination aus den Einstellgrößen Betriebsprogrammdauer und Reinigungsintensität. So können auf beiden Randbereichen für den Benutzer vorteilhafte Optionen angeboten werden. Dabei werden erfindungsgemäß in dieser Ausführungsform bei einer Veränderung der Einstellung von schnell in Richtung intensiv die Betriebsprogrammparameter hin zu stärkerer Mechanik und möglicherweise auch stärkerem Energieverbrauch verändert.

Im Fall von "schnell" - - - - - "eco" kann bei Einstellung in Richtung "eco" eine verlängerte Betriebsprogrammdauer vorgesehen sein, um bei gleichzeitiger Herabsetzung der Waschmechanik energiesparend zu waschen. Der gewollt ambivalente Begriff "eco" kann hierbei sowohl als Kürzel für einen ökologisch als auch einen ökonomisch orientierten Waschvorgang verstanden werden.

Das heißt, dass ein erster Extremwert für die erste Einstellgröße und ein weiterer Extremwert für eine weitere Einstellgröße zusammengefasst angeboten werden und die Einstellung der weiteren Einstellgröße hin zu dem weiteren Extremwert durch eine Veränderung der ersten Einstellgröße von dem ersten Extremwert in Richtung des weiteren Extremwerts verändert wird.

Um die Beschädigung der Wäschestücke durch falsche Behandlung während des Waschvorganges zu vermeiden, werden Rahmenbedingungen vorgegeben und durch Auswahl eines bestimmten Betriebsprogramms festgelegt. So wird beispielsweise verhindert, dass empfindliche Wäsche, wie z.B. Wollartikel, bei zu hohen Umdrehungszahlen oder bei unpassenden Temperaturen gewaschen wird. Innerhalb des Rahmens, der durch das gewählte Betriebsprogramm vorgegeben ist, kann dann die benutzerseitige Anpassung der Einstellgrößen erfolgen. Um das entsprechende Betriebsprogramm auszuwählen, ist am Wäschepflegegerät vorzugsweise ein Wählschalter für die Auswahl eines Betriebsprogramms vorgesehen. Als Wählschalter denkbar ist hier beispielsweise die Verwendung eines Drehknopfes, einer Tastatur oder eines Wählrades.

Um den Bedienbereich des Wäschepflegegerätes möglichst übersichtlich zu gestalten, und unter Berücksichtigung der Vorgaben durch das Produktdesign, empfiehlt es sich in diesem Zusammenhang auch, das Einstellelement zum benutzerseitigen Einstellen der Einstellgröße(n) in den Wählschalter zu integrieren.

Vorzugsweise ist das Einstellelement stufenweise oder stufenlos verstellbar. Dabei ist das Einstellelement insbesondere als Drehwähler, Schiebeschalter oder -regler, berührungssensitiver Schalter bzw. Regler oder als Schaltwippe ausgebildet. Berührungssensitive Schalter bzw. Regler werden auch als Touchslider bezeichnet, da der Benutzer durch einfaches Bewegen der Hand oder auch eines Fingers über die Schalteroberfläche eine stufenlose Einstellung der entsprechenden Einstellgröße durchführen kann.

Die Wahl des entsprechenden Einstellelementes orientiert sich sowohl an den technischen Anforderungen, die an das Einstellelement gestellt werden, als auch an Designgesichtspunkten. Zudem kann durch die Auswahl eines bestimmten, beispielsweise großen, gut ablesbaren und/oder leicht zu bedienenden Einstellelementes die Barrierefreiheit des derart ausgestatteten Gerätes gewährleistet werden. Durch die Auswahl eines besonders benutzerfreundlich bedienbaren Einstellelementes kann zudem unterstrichen werden, dass mit der benutzerseitigen Einstellmöglichkeit einer Einstellgröße ein einfaches, automatisches und besonders ergebnisorientiertes Feature des erfindungsgemäßen Wäschepflegegerätes geschaffen wurde.

Bei einer stufenweisen Verstellung ist es denkbar, dass die Veränderung des Parameters zwischen jeweils gegenüberliegenden Extremwerten in mehr oder weniger hoch aufgelösten Abstufungen erfolgt. So kann eine Anpassung beispielsweise in 5 bis 20 Stufen erfolgen, wobei allerdings sowohl weniger als auch mehr Stufen vorgesehen werden können, z.B. 3 bis 5, 4 bis 8, 10 bis 25 oder weitere.

Vorzugsweise ist am Wäschepflegegerät ein Display zur Wiedergabe des Betriebsprogramms und/oder der Veränderung des Programmablaufs oder der Programmdauer in Abhängigkeit von der Veränderung der Einstellgrößen vorgesehen. Dem Benutzer kann so die Abhängigkeit der Betriebsprogrammparameter voneinander aufgezeigt werden, so dass er besser abschätzen kann, wie sich die Veränderung eines Parameters durch Einstellung der Einstellgröße auswirkt. Zusätzlich kann über das vorzugsweise ein- oder mehrzeilig ausgebildete Display eine Zeitanzeige erfolgen, über die im Betrieb des Gerätes die Programmrestlaufdauer angezeigt werden kann. Dem Benutzer wird somit die Möglichkeit gegeben, noch besser auszuwählen welche Betriebsoption (z.B. kurze Waschdauer, besonders umweltfreundlicher Waschvorgang, mehr oder weniger intensive Reinigung etc.) für ihn gerade im Vordergrund steht und wird direkt auf die Auswirkungen der Ein-/Verstellung einer Einstellgröße hingewiesen. Zudem können dem Benutzer über das Display mögliche Alternativen aufgezeigt werden. Er kann aber auch auf die indirekten Konsequenzen einer bestimmten Einstellung (z.B. auf einen erhöhten Energieverbrauch) hingewiesen werden.

Um dem Benutzer die aktuelle Position des Einstellelementes aufzuzeigen, weist dieses vorteilhafterweise eine Anzeigevorrichtung für die Verstellung des Einstellelementes auf. Diese Anzeigevorrichtung ist dabei bevorzugt in das Einstellelement integriert oder dem Einstellelement zugeordnet. Die Anzeigevorrichtung kann dabei sowohl optisch als auch akustisch ausgebildet werden. Eine Möglichkeit zur optischen Gestaltung sieht vor, die Anzeigevorrichtung als Einzellichtelemente (z.B. als in Reihe angeordnete LEDs), die mit Verstellung des Einstellelementes nacheinander aufleuchten, oder aber als ober- oder unterhalb des Einstellelementes angeordnete Reihe von Einzellichtelementen auszubilden. Denkbar ist zudem die Ausbildung des Einstellelementes als Touchslider mit Hinterleuchtung. Die Anzeigevorrichtung kann dabei auch farblich variieren, beispielsweise von rot über orange nach grün übergehen, um dem Benutzer ein weiteres Feedback zu der Veränderung des Betriebsprogramms in Abhängigkeit von der von ihm eingestellten Einstellgröße zu geben.

Eine bevorzugte Ausgestaltung des erfindungsgemäßen Verfahrens liegt darin, dass die benutzerseitig einstellbaren Werte der Einstellgrößen sowie die in Abhängigkeit von diesen automatisch veränderbaren Betriebsprogrammparameter zu Paketen zusammengefasst werden. Hierdurch wird die Bedienung des Wäschepflegegerätes weiter vereinfacht und die Anzahl der möglichen Variationen auf ein sinnvolles Maß eingeschränkt.

Vorzugsweise wird benutzerseitig eine chemische, thermische, mechanische oder zeitliche oder sonstige Einstellgröße eingestellt. Darüber hinaus wird es als besonders günstig angesehen, wenn die benutzerseitige Einstellung der Einstellgröße und die automatische Veränderung wenigstens eines weiteren Betriebsprogrammparameters stufenweise oder stufenlos erfolgen. Hiermit kann eine noch feinere Abstufung der Einstellung des oder der jeweiligen Einstellgrößen durchgeführt werden, und es wird benutzerseitig ein sogenannte "Kontroll-Verlust-Gefühl" vermieden. Vorzugsweise erfolgt die benutzerseitige Einstellung der Einstellgröße dabei über ein Einstellelement, das wie oben bereits ausgeführt ausgestaltet sein kann.

Ausführungsbeispiele der Erfindung werden nachfolgend anhand der Zeichnungen erklärt. Die Figuren der Zeichnungen zeigen Topologien von Einstellelementen an Wäschepflegegeräten und sind keinesfalls als maßstabsgetreue Wiedergaben realer Gegenstände zu verstehen. Im Einzelnen zeigen:
- Fig. 1: ein Ausführungsbeispiel eines Einstellelementes mit zugeordneter Anzeigevorrichtung; und
- Fig. 2: ein Ausführungsbeispiel eines Einstellelementes mit integrierter Anzeigevorrichtung.

Fig. 1 zeigt ein Einstellelement 10 zur Anordnung an einem Wäschepflegegerät. Das Einstellelement 10 dient zur benutzerseitigen Einstellung wenigstens einer Einstellgröße zusätzlich zu einem auswählbaren Betriebsprogramm, wobei eine automatische Veränderung wenigstens eines Betriebsprogrammparameters in Anpassung an den eingestellten Wert der Einstellgröße erfolgt. Das Einstellelement 10 ist im Ausführungsbeispiel der Fig. 1 als Schaltwippe 11 ausgebildet. An deren äußeren Enden 12a, 12b zeigen entgegengesetzt ausgerichtete Hinweispfeile 13 die Richtung der Veränderung der Einstellgröße zu einer der beiden möglichen Betriebsarten 14 ("intensiv", "schnell") des Wäschepflegegerätes hin. Im Ausführungsbeispiel der Fig. 1 wird dem Benutzer also die Möglichkeit gegeben, das gewählte Betriebsprogramm entweder schnell, d.h. mit einer besonders kurzen Waschdauer, oder aber intensiv, d.h. mit möglichst hoher Reinigungswirkung, durchzuführen. Die Betriebsprogrammparameter sind hierbei bereits zu Paketen zusammengefasst und bewirken eine Veränderung des Betriebsprogramms in Abhängigkeit von der Verstellung des Einstellelementes 10. Als weitere Kombinationen denkbar wären beispielsweise eco und schnell. Um die Verstellung des Einstellelementes 10 für den Benutzer zu verdeutlichen, ist dem Einstellelement 10 eine Anzeigevorrichtung 15 zugeordnet. Die Anzeigevorrichtung 15 wird durch in Reihe angeordnete Lichtelemente 16 gebildet, die durch Aufleuchten die gewählte Stellung des Einstellelementes 10 optisch anzeigen. Bei den Lichtelementen 16 handelt es sich im Ausführungsbeispiel der Fig. 1 um mehrere LEDs, die nacheinander aufleuchten. Im Ausführungsbeispiel der Fig. 1 hat der Benutzer eine Veränderung des Betriebsprogramms in Richtung eines intensiveren Waschvorganges durchgeführt, was sich beispielsweise bei stärkerer Wäscheverschmutzung anbietet. Es verlängert sich dadurch zwar die Waschdauer, die Wäsche wird jedoch gründlicher gereinigt.

Die Lichtelemente 16 geben dem Benutzer durch Farbwechsel zusätzlich ein weiteres Feedback zu der Veränderung des Betriebsprogramms. Denkbar ist in diesem Zusammenhang auch, den Benutzer über den Farbwechsel, beispielsweise von grün nach rot auf eine günstige oder eher ungünstige Veränderung des Betriebsprogramms hinzuweisen. Der optischen Anzeigevorrichtung 15 kann zudem eine akustische Anzeige (nicht dargestellt) zugeordnet werden, die eine Verstellung des Einstellelementes 10 beispielsweise über eine Veränderung der Tonhöhe anzeigt bzw. auf den Programmstop oder eine Fehlfunktionen hinweist. Denkbar ist zudem eine Sprachausgabe der eingestellten Einstellgröße(n).

In Fig. 2 ist ein Einstellelement 10 dargestellt, das einen berührungssensitiven Regler 17, einen sog. Touchslider aufweist. An den äußeren Enden 12a, 12b des Reglers 17 zeigen entgegengesetzt ausgerichtete Hinweispfeile 13 die Richtung der Veränderung der Einstellgröße zu einer der beiden möglichen Betriebsarten 14 des Wäschepflegegerätes an. Am im Ausführungsbeispiel der Fig. 2 gezeigten Einstellelement sind die Einstellgrößen bereits zu Paketen zusammengefasst und geben dem Benutzer die Möglichkeit, die Waschdauer bzw. die Waschintensität des gewählten Betriebsprogramms stufenweise zu verändern. Eine Einstellung der Einstellgröße erfolgt, indem der Benutzer einen Finger oder die ganze Hand über die Reglerfläche 18 bewegt. Der Regler ist im Ausführungsbeispiel der Fig. 2 hinterleuchtet. In Abhängigkeit davon, wie weit der Benutzer seinen Finger oder seine Hand über die Reglerfläche 18 bewegt, werden die entsprechenden Einstellgrößen verändert. Die Veränderung wird durch Aufleuchten eines in das Einstellelement 10 integrierten Lichtelements 16 verdeutlicht und zeigt an, in wie weit das Betriebsprogramm in Richtung einer schnellen bzw. einer intensiven Betriebsart 14 verändert wurde.

Dem in Fig. 2 gezeigten Einstellelement 10 ist zudem ein einzeiliges Display 20 zugeordnet, über das dem Benutzer die Veränderung der Programmdauer in Abhängigkeit von der Einstellung der Einstellgröße bzw. des Parameterpakets als Zeitwert 21 angezeigt wird. Der Benutzer hat somit die Möglichkeit, über eine Verstellung der Einstellgrößen den Zeitwert 21 direkt zu beeinflussen. Beim eigentlichen Waschvorgang wird am Display 20 die Restwaschzeit angezeigt. Denkbar ist zudem auch, dass wahlweise eine Anzeige der Restzeit, der Gesamtzeit oder der bereits abgelaufenen Waschdauer erfolgt und der Benutzer die Möglichkeit erhält, die Anzeige des Displays 20 entsprechend zu variieren.

### BEZUGSZEICHENLISTE

- 10: Einstellelement
- 10: Schaltwippe
- 12a,b: äußeres Ende
- 13: Hinweispfeil
- 14: Betriebsart
- 15: Anzeigevorrichtung
- 16: Lichtelement
- 17: Regler
- 18: Reglerfläche
- 20: Display
- 21: Zeitwert

## Patentansprüche

1. Wäschepflegegerät mit einer Speichereinheit und wenigstens einem auswählbar in der Speichereinheit abgelegten Betriebsprogramm mit mehreren Betriebsprogrammparametern, wobei dem abgelegten Betriebsprogramm jeweils spezifische Betriebswerte der Betriebsprogrammparameter zugeordnet sind, wenigstens einem Einstellelement (10) zum benutzerseitigen Einstellen wenigstens einer Einstellgröße und einer Steuereinheit zum automatischen Verändern wenigstens eines Betriebsprogrammparameters in Anpassung an die benutzerseitig eingestellte Einstellgröße, wobei die Einstellgröße ein mit der Durchführung eines ausgewählten Betriebsprogramms zu erzielendes Endergebnis ist und dass wenigstens ein Betriebswert der spezifischen Betriebswerte der Betriebsprogrammparameter des angewählten Betriebsprogramms in Abhängigkeit des nach dem Auswählen des Betriebsprogramms eingestellten Endergebnisses automatisch veränderbar ist.

2. Wäschepflegegerät nach Anspruch 1,
**dadurch gekennzeichnet, dass**
wenn eine Einstellung der Einstellgröße, insbesondere eines zu erzielenden Endergebnisses, für das angewählte Betriebsprogramm eine Veränderung oder Verschlechterung zumindest eines mit der Durchführung des angewählten Betriebsprogramms weiteren erzielbaren Endergebnisses bewirkt, für den spezifischen Betriebswert und/oder für wenigstens einen weiteren spezifischen Betriebswert der Betriebsprogrammparameter automatisch ein Betriebswert und/oder Betriebswerte bestimmbar ist oder sind, mit welchen ein Endergebnis erzielbar ist, welches dem mit den ursprünglich zugeordneten spezifischen Betriebswerten des angewählten Betriebsprogramms erzielbaren weiteren Endergebnissen möglichst nahe kommt.

3. Wäschepflegegerät nach Anspruch 1 oder 2,
**dadurch gekennzeichnet, dass**
das Einstellelement (10) für die benutzerseitige Einstellung mindestens einer der folgenden Einstellgrößen vorgesehen ist: Betriebsprogrammdauer, Reinigungsergebnis, Spülergebnis, Trocknungsergebnis, Schleuderrestfeuchte, Wasserverbrauch, Energieverbrauch.

4. Wäschepflegegerät nach einem der vorhergehenden Ansprüche,
**dadurch gekennzeichnet, dass**
ein erster Extremwert für eine erste Einstellgröße und ein weiterer Extremwert für eine weitere Einstellgröße zusammengefasst angeboten sind und die Einstellung der weiteren Einstellgröße hin zu dem weiteren Extremwert durch eine Veränderung der ersten Einstellgröße von dem ersten Extremwert in Richtung des weiteren Extremwerts veränderbar ist.

5. Wäschepflegegerät nach einem der vorhergehenden Ansprüche,
**dadurch gekennzeichnet, dass**
das Einstellelement (10) die benutzerseitige Einstellung der Einstellgröße auf einen von mehreren Werten innerhalb eines vorgegebenen Bereichs ermöglicht.

6. Wäschepflegegerät nach einem der vorhergehenden Ansprüche,
**dadurch gekennzeichnet, dass**
es zusätzlich eine Recheneinheit zum automatischen Berechnen der Veränderung des wenigsten einen Betriebsprogrammparameters, insbesondere des Betriebswerts des wenigsten einen Betriebsprogrammparameter, in Anpassung an den benutzerseitig eingestellten Wert der Einstellgröße aufweist.

7. Wäschepflegegerät nach einem der vorhergehenden Ansprüche,
**dadurch gekennzeichnet, dass**
es zusätzlich eine Speichereinheit zum Ablegen von vorgegebenen Betriebsprogrammparametern umfasst.

8. Wäschepflegegerät nach Anspruch 7,
**dadurch gekennzeichnet, dass**
die Speichereinheit zum Ablegen der Betriebsprogrammparameter in zu Paketen zusammengefasster Form vorgesehen ist, wobei jeweils mindestens ein Paket einem Wert einer Einstellgröße zugeordnet ist.

9. Wäschepflegegerät nach einem der vorhergehenden Ansprüche,
**dadurch gekennzeichnet, dass**
ein Wählschalter für die Auswahl eines Betriebsprogramms vorgesehen ist.

10. Wäschepflegegerät nach Anspruch 9,
**dadurch gekennzeichnet, dass**
das Einstellelement (10) in den Wählschalter integriert ist.

11. Wäschepflegegerät nach einem der vorhergehenden Ansprüche,
**dadurch gekennzeichnet, dass**
das Einstellelement (10) stufenweise oder stufenlos verstellbar, insbesondere als Drehwähler, Schiebeschalter oder -regler, berührungssensitiver Schalter bzw. Regler (17) oder als Schaltwippe (11) ausgebildet ist.

12. Wäschepflegegerät nach einem der vorhergehenden Ansprüche,
**dadurch gekennzeichnet, dass**
ein Display (20) zur Wiedergabe des Betriebsprogramms und/oder der Veränderung der Betriebsprogrammparameter in Abhängigkeit von der Veränderung der Einstellgröße vorgesehen ist.

13. Wäschepflegegerät nach einem der vorhergehenden Ansprüche,
**dadurch gekennzeichnet, dass**
eine Anzeigevorrichtung (15) für die Anzeige der benutzerseitigen Einstellung des Einstellelementes (10) vorgesehen ist.

14. Wäschepflegegerät nach Anspruch 13,
**dadurch gekennzeichnet, dass**
die Anzeigevorrichtung (15) in das Einstellelement (10) integriert oder dem Einstellelement (10) zugeordnet ist.

15. Verfahren zum Betrieb eines Wäschepflegegerätes gemäß einem der Ansprüche 1 bis 14, bei dem nach dem Auswählen eines Betriebsprogramms oder Teilbetriebsprogramms mit mehreren Betriebsprogrammparametern, wobei dem abgelegten Betriebsprogramm jeweils spezifische Betriebswerte der Betriebsprogrammparameter zugeordnet sind,
- benutzerseitig wenigstens eine Einstellgröße eingestellt und
- automatisch wenigstens ein Betriebsprogrammparameter in Anpassung an die benutzerseitig eingestellte Einstellgröße verändert wird, wobei
die Einstellgröße ein mit der Durchführung eines ausgewählten Betriebsprogramms zu erzielendes Endergebnis ist und dass wenigstens ein Betriebswert der spezifischen Betriebswerte der Betriebsprogrammparameter des angewählten Betriebsprogramms in Abhängigkeit des eingestellten Endergebnisses automatisch verändert wird.

16. Verfahren nach Anspruch 15,
**dadurch gekennzeichnet, dass**
wenn eine Einstellung der Einstellgröße, insbesondere eines zu erzielenden Endergebnisses, für das angewählte Betriebsprogramm eine Veränderung oder Verschlechterung zumindest eines mit der Durchführung des angewählten Betriebsprogramms weiteren erzielbaren Endergebnisses bewirkt, für den spezifischen Betriebswert und/oder für wenigstens einen weiteren spezifischen Betriebswert der Betriebsprogrammparameter automatisch ein Betriebswert und/oder Betriebswerte bestimmt wird oder werden, mit welchen ein Endergebnis erzielt wird, welches dem mit den ursprünglich zugeordneten spezifischen Betriebswerten des angewählten Betriebsprogramms erzielbaren weiteren Endergebnissen möglichst nahe kommt.

17. Verfahren nach Anspruch 15 oder 16,
**dadurch gekennzeichnet, dass**
für die benutzerseitige Einstellung mindestens einer der folgenden Einstellgrößen vorgesehen ist: Betriebsprogrammdauer, Reinigungsergebnis, Spülergebnis, Schleuderrestfeuchte Wasserverbrauch, Energieverbrauch.

18. Verfahren nach einem der Ansprüche 15 bis 17,
**dadurch gekennzeichnet, dass**
ein erster Extremwert für eine erste Einstellgröße und ein weiterer Extremwert für eine weitere Einstellgröße zusammengefasst angeboten werden und die Einstellung der weiteren Einstellgröße hin zu dem weiteren Extremwert durch eine Veränderung der ersten Einstellgröße von dem ersten Extremwert in Richtung des weiteren Extremwerts verändert wird.

19. Verfahren nach einem der Ansprüche 15 bis 18,
**dadurch gekennzeichnet, dass**
die benutzerseitige Einstellung der Einstellgröße und die automatische Veränderung wenigstens eines Betriebsprogrammparameters stufenweise oder stufenlos erfolgt.

20. Verfahren nach einem der Ansprüche 15 bis 19,
**dadurch gekennzeichnet, dass**
die Veränderung des wenigstens einen Betriebsprogrammparameters in Abhängigkeit von der Einstellung der Einstellgröße in einer Recheneinheit berechnet wird.

21. Verfahren nach Anspruch 20,
**dadurch gekennzeichnet, dass**
die Veränderung des wenigstens einen Betriebsprogrammparameters auf einem Display (20) dargestellt wird.

## Claims

1. Laundry device having a memory unit and at least one operating program stored selectively in the memory unit with a number of operating program parameters, with the stored operating program being assigned specific operating values of the operating program parameter in each case, at least one setting element (10) for user setting of at least one adjustable variable and a control unit for automatically changing at least one operating program parameter to match it to the adjustable variable which has been set by the user,
wherein
the adjustable variable is an end result to be achieved with the execution of a selected operating program and that at least one operating value of the specific operating values of the operating program parameters of the selected operating program is able to be altered automatically as a function of the end result set according to the selection of the operating program.

2. Laundry care device according to claim 1,
**characterised in that**,
if a setting of the adjustable variable, especially of an end result to be achieved, for the selected operating program causes an alteration or deterioration of at least one of further end result able to be achieved with the execution of the selected operating program, for the specific operating value and/or for at least one further specific operating value of the operating program parameter, an operating value and/or operating values is or are able to be determined with which an end result is able to be achieved which most closely approximates to the achievable further end results originally assigned to specific operating values of the selected operating program.

3. Laundry care device according to claim 1 or 2, **characterised in that**
the setting element (10) is provided for the user to set at least one of the following adjustable variables: Operating program duration, cleaning results, rinsing result, drying result, residual spin moisture, water consumption, energy consumption.

4. Laundry care device according to one of the previous claims,
**characterised in that**
a first extreme value for a first adjustable variable and a further extreme value for a further adjustable variable are offered in combination and the setting of the further adjustable variable can be altered to the further extreme value by altering the first adjustable variable from the first extreme value in the direction of the further extreme value.

5. Laundry care device according to one of the previous claims,
**characterised in that**
the setting element (10) makes it possible for the user to set the adjustable variable to one or more values within a predetermined range.

6. Laundry care device according to one of the previous claims,
**characterised in that**
it additionally features a processing unit for automatic computation of the alteration of the least one operating program parameter, especially of the operating value of the least one operating program parameter to match the value of the adjustable parameter set by the user.

7. Laundry care device according to one of the previous claims,
**characterised in that**
it additionally comprises a memory unit to store pre-specified operating program parameters.

8. Laundry care device according to claim 7,
**characterised in that**
the memory unit is provided for storage of the operating program parameters in a form grouped together into packets, with at least one packet in each case being assigned a value of an adjustable variable.

9. Laundry care device according to one of the previous claims
**characterised in that**
a selector switch is provided for selecting an operating program.

10. Laundry care device according to claim 9,
**characterised in that**
the setting element (10) is integrated into the selector switch.

11. Laundry care device according to one of the previous claims
**characterised in that**
the setting element (10) is embodied so that it can be adjusted in steps or steplessly, especially as a rotary switch, slider switch or control, touch sensitive switch or control (17) or as a rocker switch (11).

12. Laundry care device according to one of the previous claims,
**characterised in that**
a display (20) for showing the operating program and/or the alteration of the operating program parameters as a function of the alteration of the adjustable variable is provided.

13. Laundry care device according to one of the previous claims,
**characterised in that**
a display device (15) for displaying the setting of the setting element (10) made by the user is provided.

14. Laundry care device according to claim 13,
**characterised in that**
the display device (15) is integrated into the setting element (10) or is assigned to the setting element (10).

15. Method for operating a laundry care device in accordance with one of claims 1 to 14, in which, after selection of an operating program or part operating program with a number of operating program parameters, with the stored operating program in each case being assigned a specific operating values of the operating program parameters,
- at least one adjustable variable is set by a user and
- at least one operating program parameter is altered automatically so as to match the adjustable variable set by the user,
wherein the adjustable variable is an end result to be achieved with the execution of a selected operating program and that at least one operating value of the specific operating values of the operating program parameters of the selected operating program is altered automatically as a function of the end result set.

16. Method according to claim 15,
**characterised in that**,
if a setting of the adjustable variable, especially of an end result to be achieved, for the selected operating program, causes an alteration or deterioration of at least one of further end result able to be achieved with the execution of the selected operating program, for the specific operating value and/or for at least one further specific operating value of the operating program parameters an operating value and/or operating values is or are able to be determined automatically with which an end result is able to be achieved which most closely approximates to the achievable further end results originally assigned to specific operating values of the selected operating program.

17. Method according to claim 15 or 16,
**characterised in that**
at least one of the following adjustable variables is provided for the setting made by the user: Operating program duration, cleaning result, rinsing results, residual spin moisture, water consumption, energy consumption.

18. Method according to one of claims 15 to 17,
**characterised in that**
a first extreme value for a first adjustable variable and a further extreme value for a further adjustable variable are offered in combination and the setting of the further adjustable variable to the further extreme value can be altered by an alteration of the first adjustable variable from the first extreme value in the direction of the further extreme value.

19. Method according to one of claims 15 to 18,
**characterised in that**
the adjustable variable is set by the user and the at least one operating program parameter altered automatically in steps or steplessly.

20. Method according to one of claims 15 to 19,
**characterised in that**
the alteration of the least one operating program parameter as a function of the setting of the adjustable variable is computed in a processing unit.

21. Method according to claim 20,
**characterised in that**
the alteration of the least one operating program parameter is shown on a display (20).

## Revendications

1. Appareil d'entretien de linge comprenant une unité de mémorisation et au moins un programme de fonctionnement sélectionnable, mémorisé dans l'unité de mémorisation, doté de plusieurs paramètres de programme de fonctionnement, des valeurs de fonctionnement spécifiques des paramètres de programme de fonctionnement étant respectivement attribuées au programme de fonctionnement mémorisé, comprenant au moins un élément de réglage (10) pour le réglage côté utilisateur d'au moins une grandeur de réglage, et comprenant une unité de commande pour la modification automatique d'au moins un paramètre de programme de fonctionnement en adaptation à la grandeur de réglage réglée côté utilisateur, la grandeur de réglage étant un résultat final à obtenir par la réalisation d'un programme de fonctionnement sélectionné, et au moins une valeur de fonctionnement des valeurs de fonctionnement spécifiques des paramètres de programme de fonctionnement du programme de fonctionnement sélectionné étant automatiquement modifiable en fonction du résultat final réglé après la sélection du programme de fonctionnement.

2. Appareil d'entretien de linge selon la revendication 1,
**caractérisé en ce que**,
lorsqu'un réglage de la grandeur de réglage, notamment d'un résultat final à obtenir, pour le programme de fonctionnement sélectionné provoque une modification ou une détérioration au moins d'un résultat final supplémentaire pouvant être obtenu par la réalisation du programme de fonctionnement sélectionné, une valeur de fonctionnement et/ou des valeurs de fonctionnement peut être déterminée ou peuvent être déterminées automatiquement pour la valeur de fonctionnement spécifique et/ou pour au moins une valeur de fonctionnement spécifique supplémentaire des paramètres de programme de fonctionnement, au moyen desquelles un résultat final peut être obtenu, lequel s'approche le plus possible du résultat final supplémentaire pouvant être obtenu à l'aide des valeurs de fonctionnement spécifiques initialement attribuées du programme de fonctionnement sélectionné.

3. Appareil d'entretien de linge selon la revendication 1 ou 2,
**caractérisé en ce que**
l'élément de réglage (10) est ménagé pour le réglage côté utilisateur d'au moins une des grandeurs de réglage suivantes : durée du programme de fonctionnement, résultat du nettoyage, résultat du rinçage, résultat du séchage, humidité résiduelle de l'essorage, consommation d'eau, consommation d'énergie.

4. Appareil d'entretien de linge selon l'une quelconque des revendications précédentes,
**caractérisé en ce qu'**
une première valeur extrême pour une première grandeur de réglage et une valeur extrême supplémentaire pour une grandeur de réglage supplémentaire sont proposées de manière regroupée et **en ce que** le réglage de la grandeur de réglage supplémentaire est modifiable vers la valeur extrême supplémentaire par une modification de la première grandeur de réglage, de la première valeur extrême en direction de la valeur extrême supplémentaire.

5. Appareil d'entretien de linge selon l'une quelconque des revendications précédentes,
**caractérisé en ce que**
l'élément de réglage (10) permet le réglage côté utilisateur de la grandeur de réglage sur une valeur parmi plusieurs valeurs comprises dans une plage prédéfinie.

6. Appareil d'entretien de linge selon l'une quelconque des revendications précédentes,
**caractérisé en ce qu'**
il présente en outre une unité de calcul pour le calcul automatique de la modification de l'au moins un paramètre de programme de fonctionnement, notamment de la valeur de fonctionnement de l'au moins un paramètre de programme de fonctionnement, en adaptation à la valeur, réglée côté utilisateur, de la grandeur de réglage.

7. Appareil d'entretien de linge selon l'une quelconque des revendications précédentes,
**caractérisé en ce qu'**
il comprend en outre une unité de mémorisation destinée à mémoriser des paramètres prédéfinis.

8. Appareil d'entretien de linge selon la revendication 7,
**caractérisé en ce que**
l'unité de mémorisation destinée à mémoriser les paramètres de programme de fonctionnement est ménagée sous forme groupée en paquets, au moins un paquet étant respectivement attribué à une valeur d'une grandeur de réglage.

9. Appareil d'entretien de linge selon l'une quelconque des revendications précédentes,
**caractérisé en ce qu'**
un sélecteur est ménagé pour la sélection d'un programme de fonctionnement.

10. Appareil d'entretien de linge selon la revendication 9,
**caractérisé en ce que**
l'élément de réglage (10) est intégré dans le sélecteur.

11. Appareil d'entretien de linge selon l'une quelconque des revendications précédentes,
**caractérisé en ce que**
l'élément de réglage (10) est réglable par paliers ou en continu, notamment en tant que sélecteur rotatif, commutateur à coulisse ou régulateur à coulisse, commutateur tactile resp. régulateur tactile (17) ou en tant que bascule de commutation (11).

12. Appareil d'entretien de linge selon l'une quelconque des revendications précédentes,
**caractérisé en ce qu'**
un écran (20) est ménagé pour la reproduction du programme de fonctionnement et/ou de la modification des paramètres de programme de fonctionnement en fonction de la modification de la grandeur de réglage.

13. Appareil d'entretien de linge selon l'une quelconque des revendications précédentes,
**caractérisé en ce qu'**
un dispositif d'affichage (15) est ménagé pour l'affichage du réglage, côté utilisateur, de l'élément de réglage (10).

14. Appareil d'entretien de linge selon la revendication 13,
**caractérisé en ce que**
le dispositif d'affichage (15) est intégré dans l'élément de réglage (10) ou est attribué à l'élément de réglage (10).

15. Procédé de fonctionnement d'un appareil d'entretien de linge selon l'une quelconque des revendications 1 à 14, dans lequel, après la sélection d'un programme de fonctionnement ou d'un programme de fonctionnement partiel à l'aide de plusieurs paramètres de programme de fonctionnement, des valeurs de fonctionnement spécifiques des paramètres de programme de fonctionnement étant respectivement attribuées au programme de fonctionnement mémorisé,
- au moins une grandeur de réglage côté utilisateur est réglée et
- au moins un paramètre de programme de fonctionnement est automatiquement modifié en adaptation à la grandeur de réglage réglée côté utilisateur,
la grandeur de réglage étant un résultat final à obtenir par la réalisation d'un programme de fonctionnement sélectionné, et au moins une valeur de fonctionnement des valeurs de fonctionnement spécifiques des paramètres de programme de fonctionnement du programme de fonctionnement sélectionné étant automatiquement modifiée en fonction du résultat final réglé.

16. Procédé selon la revendication 15,
**caractérisé en ce que**,
lorsqu'un réglage de la grandeur de réglage, notamment d'un résultat final à obtenir, pour le programme de fonctionnement sélectionné provoque une modification ou une détérioration au moins d'un résultat final supplémentaire pouvant être obtenu par la réalisation du programme de fonctionnement sélectionné, une valeur de fonctionnement et/ou des valeurs de fonctionnement est déterminée ou sont déterminées automatiquement pour la valeur de fonctionnement spécifique et/ou pour au moins une valeur de fonctionnement spécifique supplémentaire des paramètres de programme de fonctionnement, au moyen desquelles un résultat final est obtenu, lequel s'approche le plus possible du résultat final supplémentaire pouvant être obtenu à l'aide des valeurs de fonctionnement spécifiques initialement attribuées du programme de fonctionnement sélectionné.

17. Procédé selon la revendication 15 ou 16,
**caractérisé en ce que**
pour le réglage côté utilisateur au moins une des grandeurs de réglage suivante est ménagée : durée du programme de fonctionnement, résultat du nettoyage, résultat du rinçage, humidité résiduelle de l'essorage, consommation d'eau, consommation d'énergie.

18. Procédé selon l'une quelconque des revendications 15 à 17,
**caractérisé en ce qu'**
une première valeur extrême pour une première grandeur de réglage et une valeur extrême supplémentaire pour une grandeur de réglage supplémentaire sont proposées de manière regroupée et **en ce que** le réglage de la grandeur de réglage supplémentaire est modifié vers la valeur extrême supplémentaire par une modification de la première grandeur de réglage, de la première valeur extrême en direction de la valeur extrême supplémentaire.

19. Procédé selon l'une quelconque des revendications 15 à 18,
**caractérisé en ce que**
le réglage côté utilisateur de la grandeur de réglage et la modification automatique d'au moins un paramètre de programme de fonctionnement sont réalisés par paliers ou en continu.

20. Procédé selon l'une quelconque des revendications 15 à 19,
**caractérisé en ce que**
la modification de l'au moins un paramètre de programme de fonctionnement est calculée dans une unité de calcul en fonction du réglage de la grandeur de réglage.

21. Procédé selon la revendication 20,
**caractérisé en ce que**
la modification de l'au moins un paramètre de programme de fonctionnement est représentée sur un écran (20).
